# FASCICULE DE BREVET EUROPEEN

(11) **EP 1 473 238 B1**
(45) Date de publication et mention de la délivrance du brevet: **14.06.2006**
(21) Numéro de dépôt: 04356028.3
(22) Date de dépôt: 02.03.2004
(51) Int. Cl.: B65D 5/50

(54) **Système d'emballage de produits avec calage par film rétractable**
Verpackungsanordnung mit Schrumpffolienhalterung
Packaging system with shrink film retainer

(30) Priorité: 29.04.2003 FR 0305257
(43) Date de publication de la demande: 03.11.2004
(73) Titulaire: SAVOYE, 21000 Dijon (FR)
(72) Inventeur: De Barbuat, Charles-Antoine, 21000 Dijon (FR); Mancion, Frédéric, 92120 Montrouge (FR); Foulon, Joel, 21200 Combertault (FR)
(74) Mandataire: Bratel, Gérard

(56) Documents cités:
- EP-A- 0 577 457
- EP-A- 0 697 338
- FR-A- 2 601 654
- FR-A- 2 703 656
- FR-A- 2 759 672
- FR-A- 2 769 591
- PATENT ABSTRACTS OF JAPAN vol. 1999, no. 09, 30 juillet 1999 (1999-07-30) -& JP 11 105858 A (SORETRAC), 20 avril 1999 (1999-04-20)

## Description

La présente invention concerne, de façon générale, le domaine de l'emballage de produits à l'intérieur de caisses en carton, pour la préparation et l'expédition de commandes de produits. Plus particulièrement, cette invention se rapporte à un système d'emballage de produits avec calage par un film rétractable, qui recouvre l'ensemble des produits disposés à l'intérieur d'une caisse en carton, et qui assure, après sa rétraction, le maintien de ces produits les uns contre les autres, et aussi contre le fond de la caisse. Encore plus spécialement, l'invention s'intéresse à un système d'emballage qui utilise des caisses en carton comprenant un fond et une ceinture latérale en carton, et des feuilles en matière thermorétractable raccordées, par l'un de leurs bords, dans la région de la jonction entre le fond de la caisse et au moins deux côtés de la ceinture latérale de cette caisse.

Un tel système d'emballage est connu, en particulier, par le brevet français 2 589 444 et aussi par le brevet français 2 593 781.

Dans les systèmes décrits par ces deux documents, il est prévu deux feuilles en matière plastique thermorétractable, qui sont raccordées respectivement, par leurs zones de bordure, aux régions de jonction du fond de la caisse et de deux faces opposées de la ceinture latérale de la caisse.

Les deux feuilles de matière plastique s'étendent à l'intérieur de la caisse, à partir de leurs zones respectives de raccordement à cette caisse. Pour effectuer le remplissage de l'emballage avec les produits à conditionner, les parties initialement libres des deux feuilles de matière plastique sont d'abord rabattues vers l'extérieur, au-dessus du bord supérieur de la ceinture latérale de la caisse. Après remplissage de la caisse avec les produits à conditionner, les parties initialement libres des deux feuilles de matière plastique sont ramenées vers l'intérieur de la caisse, au-dessus des produits précédemment posés, où ces feuilles vont se chevaucher. Les deux feuilles sont alors soudées l'une à l'autre, dans leur zone de chevauchement, de manière à former un film unique recouvrant l'ensemble des produits. L'application de chaleur pour la soudure provoque aussi la rétraction de ce film, de manière à enserrer ensemble des produits. Enfin, la caisse peut être fermée par un couvercle ou une coiffe en carton.

Comme on le comprend aisément, un tel système d'emballage, utilisant deux feuilles thermorétractables raccordées respectivement à deux côtés opposés de la caisse, nécessite des feuilles thermorétractables d'une longueur suffisante pour qu'elles puissent se rejoindre et se chevaucher, au-dessus des produits amenés à l'intérieur de la caisse. Il en résulte que, lorsque les deux feuilles sont rabattues à l'extérieur en vue du remplissage de la caisse avec les produits à conditionner, les parties extérieures des deux feuilles sont elles-mêmes de longueur importante, ce qui comporte divers inconvénients :
D'une part, les parties extérieures des deux feuilles thermorétractables, qui ne sont habituellement pas maintenues, pendent librement et peuvent prendre des positions plus ou moins anormales, éventuellement en dégageant incomplètement l'ouverture supérieure de la caisse, de sorte qu'elles constituent une gêne pour l'opérateur qui procède au remplissage de cette caisse. Ces parties pendantes risquent aussi de perturber la bonne circulation de la caisse sur un convoyeur.
D'autre part, l'opération consistant à ramener les deux feuilles vers l'intérieur de la caisse, au-dessus des produits posés et en chevauchement, constitue une manipulation assez importante, qui demande du temps, cette opération restant entièrement manuelle.

De plus, lorsque les feuilles thermorétractables sont provisoirement rabattues à l'extérieur de la caisse, et si la hauteur des parties pendantes des feuilles est importante, il existe la possibilité que ces parties des feuilles recouvrent des étiquettes apposées sur la ceinture de la caisse, et gênent ainsi la lecture de ces étiquettes.

Ces inconvénients se traduisent par une diminution de la productivité, pour l'opération de remplissage des caisses et de mise sous film thermorétractable des produits à conditionner. Il peut aussi en résulter un calage insuffisant des produits, lorsque les feuilles sont mal rabattues avant leur soudage et leur rétraction.

La présente invention vise à éliminer l'ensemble de ces inconvénients, en particulier dans un but d'amélioration de la productivité, et tout en garantissant un calage fiable des produits conditionnés. Un but supplémentaire de l'invention est de protéger ces produits de la chaleur, lors de l'opération de thermorétraction du film.

A cet effet, l'invention a essentiellement pour objet un système d'emballage de produits avec calage par film rétractable, du genre précisé en introduction, dans lequel il est prévu, en complément des feuilles en matière thermorétractable raccordées à la région de la jonction entre le fond de la caisse et la ceinture latérale de cette caisse, une feuille thermorétractable additionnelle, amenée au niveau de la partie supérieure de la ceinture latérale ou des produits et réunie par soudage aux précédentes feuilles thermorétractables, pour former un film unique, qui est rétracté sur les produits disposés à l'intérieur de la caisse, pour assurer leur calage.

De préférence, la feuille thermorétractable additionnelle possède une forme rectangulaire, correspondant à la section horizontale de la caisse en carton.

Dans le cas habituel d'une caisse en carton pourvue de deux feuilles thermorétractables, raccordées respectivement dans la région de la jonction entre le fond de la caisse et deux faces opposées de la ceinture latérale de cette caisse, la feuille thermorétractable additionnelle est soudée aux deux premières feuilles thermorétractables suivant deux lignes parallèles, de manière à former, par la réunion des trois feuilles, une bande continue thermorétractable.

Dans la mesure où les trois feuilles utilisées sont constituées en matière plastique thermorétractable mono-orientée, les sens d'orientation de ces trois feuilles sont coordonnés, en particulier dans le sens transversal de la caisse.

La feuille thermorétractable additionnelle peut être réunie aux premières feuilles thermorétractables par des lignes de soudage continues ; la réunion de ces feuilles forme, dans ce cas, un film unique à surface continue.

Dans une variante, la feuille thermorétractable additionnelle est réunie aux premières feuilles thermorétractables par des lignes de soudage discontinues ; ainsi sont formées, après rétraction du film, des lignes de moindre résistance qui peuvent faciliter l'accès aux produits emballés, sans outil coupant, donc sans risque de se blesser ou d'abîmer ces produits.

La feuille thermorétractable additionnelle peut être une feuille de même nature, épaisseur et couleur que les premières feuilles thermorétractables, ce qui permet de constituer un film homogène par la réunion de toutes ces feuilles.

Toutefois, il peut aussi être avantageux d'utiliser une feuille thermorétractable additionnelle dont la nature et/ou l'épaisseur et/ou la couleur est différente de celles des premières feuilles thermorétractables. Une telle différenciation permet d'optimiser les coûts, et surtout les qualités requises pour une bonne rétraction du film ; en particulier, le recours à une feuille additionnelle de couleur sombre favorise la rétraction de cette feuille, dans un tunnel à infrarouge.

Selon un mode de mise en oeuvre du système d'emballage objet de l'invention, une feuille de protection thermique, notamment en papier, est intercalée entre l'ensemble des produits disposés à l'intérieur de la caisse, d'une part, et le film continu formé par la réunion des feuilles thermorétractables, d'autre part. En particulier, la feuille de protection thermique possède une forme rectangulaire, en correspondance avec la section horizontale de la caisse en carton et avec la surface de la feuille thermorétractable additionnelle. Bien entendu, cette feuille de protection thermique doit être capable d'épouser la forme des produits emballés.

La présente invention concerne aussi le procédé de mise en oeuvre de cette feuille thermorétractable additionnelle et, le cas échéant, de la feuille de protection thermique.

Ainsi, selon un autre aspect de l'invention, celle-ci a pour objet un procédé de constitution d'un emballage de produits avec calage par film rétractable, du genre ici concerné, dans lequel, partant d'une caisse en carton pré-formée, successivement :
- on rabat, au-dessus du bord supérieur des faces de la ceinture latérale en carton de la caisse, encore dépourvue de sa coiffe, les parties initialement libres de feuilles thermorétractables raccordées à la région de la jonction entre le fond de la caisse et la ceinture latérale de cette caisse,
- on introduit les produits à conditionner à l'intérieur de la caisse,
- on amène au-dessus de la caisse ou dans celle-ci la feuille thermorétractable additionnelle,
- on soude la feuille thermorétractable additionnelle aux premières feuilles thermorétractables, au niveau de la partie supérieure des faces correspondantes de la ceinture latérale, ou au-dessus des produits disposés à l'intérieur de la caisse, de manière à former un film unique continu, et
- on procède à la rétraction de ce film, par chauffage, de manière à le serrer sur l'ensemble des produits disposés à l'intérieur de la caisse.

Les opérations de soudage de la feuille thermorétractable additionnelle aux premières feuilles thermorétractables, et de rétraction du film résultant de la réunion de ces feuilles, sont réalisées soit de façon successive, soit de façon simultanée ce qui est aisément envisageable dans la mesure où lesdites feuilles sont en matériau thermorétractable.

Dans le cas où une feuille de protection thermique doit être intercalée, celle-ci est amenée à l'intérieur de la caisse, après l'introduction des produits à conditionner et avant l'amenée de la feuille thermorétractable additionnelle.

Selon un mode de mise en oeuvre préféré de ce procédé, les parties des premières feuilles thermorétractables, rabattues contre l'extérieur des faces correspondantes de la ceinture latérale de la caisse, sont maintenues temporairement contre l'extérieur de ces faces, par collage ou par pincement, au moins pendant la phase d'introduction des produits à conditionner.

L'amenée de la feuille thermorétractable additionnelle est réalisable par déroulage d'une bobine de film thermorétractable, et par découpe de ce film au-dessus d'un emplacement recevant la caisse, en particulier au-dessus d'un convoyeur. On constitue ainsi un poste de travail, qui non seulement assure le déroulage et la découpe du film stocké sur la bobine précitée, mais avantageusement réalise aussi le soudage de la feuille thermorétractable additionnelle aux premières feuilles thermorétractables.

Dans le cas de l'utilisation d'une feuille de protection thermique, l'amenée de cette feuille est aussi réalisable par déroulage d'une bobine de bande en matériau protecteur, et par découpe de cette bande au-dessus d'un emplacement recevant la caisse, en particulier au-dessus du convoyeur. On constitue ainsi un poste de pose de la feuille de protection thermique, l'amenée de cette feuille de protection thermique se faisant avant l'amenée et le soudage de la feuille thermorétractable additionnelle.

Dans l'ensemble, le système d'emballage, objet de l'invention, perfectionne considérablement les systèmes actuels rappelés en introduction, et il procure en particulier les avantages suivants :
- L'utilisation d'une feuille thermorétractable additionnelle permet de raccourcir les premières feuilles thermorétractables, qui ne doivent plus se chevaucher au-dessus des produits à conditionner, ce qui diminue la hauteur des parties extérieurement pendantes de ces feuilles, et évite ainsi la gêne constituée par ces parties pendantes.
- Cet avantage est encore renforcé dans le cas où les parties des premières feuilles thermorétractables, rabattues extérieurement, sont provisoirement maintenues contre les faces correspondantes de la ceinture latérale de la caisse.
- Le raccourcissement sensible des parties des premières feuilles thermorétractables, rabattues extérieurement, garantit aussi la visibilité des étiquettes portées par les faces latérales de la caisse.
- Compte tenu de la liaison par soudure des premières feuilles thermorétractables avec la feuille thermorétractable additionnelle, le film continu formé par la réunion de ces feuilles peut prendre place automatiquement à l'intérieur de la caisse, lors de sa rétraction, sans qu'il soit nécessaire de ramener des feuilles manuellement vers l'intérieur de la caisse.
- Les opérations de pose de la feuille thermorétractable additionnelle, et le cas échéant de la feuille de protection thermique, peuvent être aisément automatisées.
- Dans l'ensemble, compte tenu de tout ce qui précède, le système d'emballage objet de l'invention conduit à une augmentation importante de la productivité, sans que la qualité de calage des produits soit réduite.
- Enfin, dans le cas de l'utilisation d'une feuille de protection thermique, les produits placés à l'intérieur de la caisse sont protégés lors de l'opération de rétraction du film, dans le cas où ces produits pourraient se retrouver collés au film rétracté.

L'invention sera mieux comprise à l'aide de la description qui suit, en référence au dessin schématique annexé représentant, à titre d'exemple, un mode d'exécution de ce système d'emballage de produits avec calage par film rétractable :
Figure 1 est une vue en perspective éclatée d'une caisse en carton et des autres éléments, mettant en oeuvre le système d'emballage objet de l'invention ;
Figures 2 à 9 sont des schémas, en coupe verticale, illustrant les phases successives du processus de remplissage et de formation de l'emballage selon la présente invention :
Figure 10 est une vue très schématique, en perspective, du poste de déroulage et de pose de la feuille de protection thermique ;
Figure 11 est une vue très schématique, en perspective, du poste de déroulage et de pose d'une troisième feuille thermorétractable.

Le système d'emballage illustré au dessin utilise une caisse en carton 1, de forme générale parallélépipédique, qui comprend : un fond rectangulaire 2 ; une ceinture latérale 3 formant les quatre faces verticales de la caisse 1, soit deux grandes faces verticales opposées 4 et deux petites faces verticales opposées 5 ; une coiffe rectangulaire 6, fermant la caisse 1 dans sa partie supérieure.

Le fond rectangulaire 2 comporte, sur ses bords, deux rabats longitudinaux 7 et deux rabats transversaux 8, qui sont relevés et appliqués, respectivement, contre les parties inférieures des grandes faces 4 et des petites faces 5 de la ceinture latérale 3. Les rabats 7 et 8 sont ici appliqués, et fixés par collage, sur le côté extérieur de la ceinture latérale 3.

Deux feuilles rectangulaires 9 et 10, en matière plastique thermorétractable, sont liées respectivement, par leurs zones de bordure, aux régions de jonction du fond 2 de la caisse 1 et des deux grandes faces opposées 4 de la ceinture latérale 3. A cet effet, d'une manière connue en soi, les zones de bordure des deux feuilles 9 et 10 sont repliées sous les bords inférieurs des grandes faces 4 correspondantes de la ceinture latérale 3, et ces zones de bordure repliées sont fixées, en particulier pincées et collées, entre lesdites grandes faces 4 et les rabats 7 correspondants, relevés, du fond 2. Bien entendu, lors du processus de formation de la caisse 1, le collage des zones de bordure des deux feuilles 9 et 10 contre l'extérieur des grandes faces 4 de la ceinture latérale 3 est réalisé avant la mise en place et le collage du fond 2 à la base de la ceinture latérale 3.

La figure 2 montre la caisse 1 telle qu'elle se présente à la sortie de la machine formeuse, avec ses deux feuilles 9 et 10 fixées comme il vient d'être indiqué, et s'étendant à l'intérieur de cette caisse 1, la coiffe n'étant pas encore posée de sorte que la caisse 1 est ouverte à sa partie supérieure. Partant de cette position, et en se référant aux schémas des figures suivantes 3 à 9, on décrira maintenant la suite du processus, qui comprend le remplissage de la caisse 1 en produits à conditionner, et le calage de ces produits.

Comme le montre la figure 3, les deux feuilles 9 et 10 en matière plastique thermorétractable sont d'abord relevées, contre les côtés intérieurs des grandes faces 4 de la ceinture latérale 3, et les parties terminales libres de ces deux feuilles 9 et 10 sont rabattues, au-dessus des bords supérieurs des deux faces 4, vers l'extérieur de ces deux faces 4. Les parties extérieures 9a et 10a des deux feuilles 9 et 10, venant alors devant les parties supérieures des deux faces 4 correspondantes de la ceinture latérale 3, sont maintenues contre l'extérieur de ces faces 4, en des points de liaison provisoire symbolisés en 11. Il s'agit, pour ces points de liaison 11 :
- soit de points de colle, réalisés avec une colle visqueuse n'assurant pas une adhérence trop forte ;
- soit de points de pincement, les parties extérieures 9a et 10a des deux feuilles 9 et 10 étant maintenues dans des fentes, encoches ou empreintes appropriées, ménagées dans la zone supérieure des grandes faces 4 de la ceinture latérale 3 en carton.

On notera que la hauteur des parties extérieures 9a et 10a des deux feuilles 9 et 10 reste ici relativement faible, grâce à un dimensionnement approprié de ces deux feuilles 9 et 10.

Ensuite, comme l'illustre la figure 4, il est procédé au remplissage de la caisse 1 avec des produits 12 à conditionner. Les produits 12 sont introduits par l'ouverture supérieure de la caisse 1, bien dégagée grâce au maintien des deux feuilles 9 et 10, et ces produits sont posés sur le fond 2 de la caisse 1 et/ou empilés les uns sur les autres, sans dépasser le sommet de la ceinture latérale 3.

Après remplissage de la caisse 1 en produits 12, il est éventuellement procédé, comme le montre la figure 5, à l'amenée et à la pose d'une feuille facultative de protection thermique 13. De forme rectangulaire, et constituée par exemple en papier, la feuille de protection 13 est introduite par l'ouverture supérieure de la caisse 1, et posée au-dessus de l'ensemble des produits 12.

Ensuite, et dans tous les cas, comme le montre la figure 6, il est procédé à l'amenée et à la pose d'une troisième feuille 14 en matière plastique thermorétractable, de même nature que les deux feuilles précitées 9 et 10. De forme rectangulaire, la feuille thermorétractable additionnelle 14 est amenée au niveau du bord supérieur de la ceinture latérale 3, de telle sorte que les deux bords longitudinaux opposés de cette feuille 14 viennent se placer au-dessus des plis supérieurs des deux premières feuilles 9 et 10, toujours maintenues rabattues sur les bords supérieurs des deux faces opposées 4 de la ceinture latérale 3. Il est alors procédé à la soudure des bords longitudinaux de la feuille additionnelle 14 sur les zones des plis supérieurs correspondants des deux premières feuilles 9 et 10. Ainsi, les trois feuilles 9, 10 et 14 sont réunies en une bande unique continue de film thermorétractable, qui s'étend au-dessus de l'ouverture supérieure de la caisse 1.

Dans la phase suivante, illustrée sur les figures 7 et 8, il est procédé, à l'aide de moyens de chauffage appropriés, à la rétraction du film précédemment formé par la réunion des trois feuilles thermorétractables 9, 10 et 14. Le schéma de la figure 7 montre le début du processus de rétraction, juste après la suppression ou l'arrachage des liaisons 11 précédemment réalisées entre les deux premières feuilles 9 et 10 et les faces 4 de la ceinture latérale 3. Le schéma de la figure 8 montre la fin du processus de rétraction, le film constitué par la réunion des trois feuilles 9, 10 et 14 venant alors enserrer l'ensemble des produits 12, avec interposition éventuelle de la feuille de protection thermique 13, les produits 12 se trouvant ainsi calés à l'intérieur de la caisse 1.

A propos de cette opération de rétraction, on notera ce qui suit :
- Si l'on utilise des feuilles 9, 10 et 14 en matière plastique thermorétractable mono-orientée, telle que polyéthylène mono-orienté, les sens d'orientation de ces trois feuilles 9, 10 et 14 sont coordonnés, de manière à obtenir la rétraction voulue, dans le sens transversal.
- Malgré la longueur initiale de la bande, constituée par la réunion des trois feuilles 9, 10 et 14, le rapport de rétraction du film est suffisamment important (de l'ordre de 5 à 1) pour garantir, après rétraction, l'application et le serrage du film sur l'ensemble des produits 12, même si cet ensemble de produits possède une faible hauteur, ce qui garantit dans tous les cas le calage convenable desdits produits 12.
- En cas d'incorporation d'une feuille de protection thermique 13, celle-ci assure efficacement une protection des produits 12 contre les effets de la chaleur, lors de l'opération de rétraction du film, ce qui a son importance pour des produits 12 ne devant pas être exposés à une chaleur excessive.

Enfin, après calage des produits 12, la caisse 1 est fermée par la mise en place, à son sommet, de la coiffe 6. Cette coiffe 6 est en particulier collée au sommet de la ceinture latérale 3, par ses rabats longitudinaux 15 et transversaux 16 (voir figures 5, 3 et 9).

Les opérations de remplissage de la caisse 1, de calage des produits 12, et de finition de la formation de la caisse 1, s'effectuent le long d'un convoyeur 17. Les figures 10 et 11 montrent deux tronçons de ce convoyeur 17, sur lesquels sont opérées respectivement la pose de la feuille de protection thermique 13, puis la pose de la feuille additionnelle 14 en matière plastique thermorétractable.

Le poste de pose de la feuille de protection thermique 13, montré sur la figure 10, assure le déroulage d'une bobine 18 de feuille protectrice, disposée sur un côté du convoyeur 17. Ce poste comprend, en particulier, des rouleaux 19 de guidage de la feuille 13 déroulée, un organe 20 de tirage de l'extrémité de cette feuille 13, et un organe 21 de coupe de ladite feuille 13, qui la tronçonne en portions rectangulaires adaptées aux dimensions de la caisse 1.

D'une manière assez analogue, et comme le montre la figure 11, le poste de pose de la feuille additionnelle 14 en matière plastique thermorétractable, placé en aval du poste de pose de la feuille protectrice, assure le déroulage d'une bobine 22 de film thermorétractable, disposée sur un côté du convoyeur 17. Ce poste comprend, en particulier, des rouleaux 23 de guidage de la feuille 14 déroulée, un organe 24 de tirage de l'extrémité de cette feuille 14, et un organe 25 de coupe de ladite feuille 14, qui la tronçonne en portions rectangulaires de dimensions adaptées. De plus, le poste comprend des moyens adaptés pour le soudage de la feuille additionnelle 14 sur les deux premières feuilles 9 et 10 déjà mises en place, ces moyens de soudage étant par exemple constitués par deux rampes chauffantes parallèles 26 et 27.

L'on ne s'éloignerait pas du cadre de l'invention, telle que définie dans les revendications annexées :
- en réalisant la fixation temporaire des deux premières feuilles thermorétractables, sur les côtés extérieurs des faces correspondantes de la ceinture latérale, par tous moyens appropriés, ou même en renonçant à une telle fixation et en se contentant du maintien relatif assuré par le seul poids des parties pendantes de ces feuilles ;
- en appliquant le même système à un emballage utilisant plus de deux feuilles thermorétractables liées à la base de la caisse en carton, pourvu que soit aussi mise en oeuvre une feuille thermorétractable additionnelle, soudée aux premières feuilles ;
- en appliquant le système à un emballage dans lequel les premières feuilles thermorétractables sont liées à la base de la caisse en carton par tout mode de raccordement, et en tous points appropriés ;
- en utilisant une feuille de protection thermique en toute matière appropriée, et éventuellement en supprimant cette feuille protectrice ou en la combinant avec la feuille thermorétractable additionnelle;
- dans le procédé, en soudant la feuille additionnelle aux premières feuilles non pas au niveau de bord supérieur de la ceinture latérale de la caisse (comme l'illustre la figure 6), mais en réalisant cette soudure soit latéralement contre les faces extérieures de la ceinture, soit encore à l'intérieur de la caisse, au-dessus des produits venant d'y être introduits ; dans ce dernier cas, les premières feuilles sont ramenées vers l'intérieur de la caisse, avant d'y amener aussi la feuille additionnelle (ainsi posée d'une manière analogue à la feuille de protection thermique) ;
- en adaptant ou en modifiant l'outillage utilisé, par exemple en remplaçant les deux postes successifs, pour la pose de la feuille de protection thermique puis la pose de la feuille thermorétractable additionnelle (selon les figures 10 et 11), par une machine unique regroupant les fonctions de ces deux postes, ou en amenant la feuille thermorétractable additionnelle par déroulement et avance longitudinale au-dessus du convoyeur (au lieu d'une alimentation latérale et transversale).

## Revendications

1. Système d'emballage de produits avec calage par un film rétractable, qui recouvre l'ensemble des produits (12) disposés à l'intérieur d'une caisse en carton (1), et qui assure, après sa rétraction, le maintien de ces produits (12) les uns contre les autres, et aussi contre le fond (2) de la caisse (1), le système d'emballage utilisant des caisses en carton (1) comprenant un fond (2) et une ceinture latérale (3) en carton, et des feuilles (9, 10) en matière thermorétractables raccordées, par l'un de leurs bords, dans la région de la jonction entre le fond (2) de la caisse (1) et au moins deux côtés (4) de la ceinture latérale (3) de cette caisse (1), **caractérisé en ce qu'**il est prévu, en complément des feuilles (9, 10) en matière thermorétractable raccordées à la région de la jonction entre le fond (2) de la caisse (1) et la ceinture latérale (3) de cette caisse (1), une feuille thermorétractable additionnelle (14), amenée au niveau de la partie supérieure de la ceinture latérale (3) ou des produits (12) et réunie par soudage aux précédentes feuilles thermorétractables (9, 10), pour former un film unique, qui est rétracté sur les produits (12) disposés à l'intérieur de la caisse (1), pour assurer leur calage.

2. Système d'emballage selon la revendication 1, **caractérisé en ce que** la feuille thermorétractable additionnelle (14) possède une forme rectangulaire, correspondant à la section horizontale de la caisse en carton (1).

3. Système d'emballage selon la revendication 2, **caractérisé en ce que**, dans le cas d'une caisse en carton (1) pourvue de deux feuilles thermorétractables (9, 10), raccordées respectivement dans la région de la jonction entre le fond (2) de la caisse (1) et deux faces opposées (4) de la ceinture latérale (3) de cette caisse (1), la feuille thermorétractable additionnelle (14) est soudée aux deux premières feuilles thermorétractables (9, 10) suivant deux lignes parallèles, de manière à former, par la réunion des trois feuilles (9, 10, 14), une bande continue thermorétractable.

4. Système d'emballage selon la revendication 3, **caractérisé en ce que**, dans la mesure où les trois feuilles (9, 10, 14) sont constituées en matière plastique thermorétractable mono-orientée, les sens d'orientation de ces trois feuilles (9, 10, 14) sont coordonnées, en particulier dans le sens transversal de la caisse (1).

5. Système d'emballage selon l'une quelconque des revendications 1 à 4, **caractérisé en ce que** la feuille thermorétractable additionnelle (14) est réunie aux premières feuilles thermorétractables (9, 10) par des lignes de soudage continues, de manière à former un film unique à surface continue.

6. Système d'emballage selon l'une quelconque des revendications 1 à 4, **caractérisé en ce que** la feuille thermorétractable additionnelle (14) est réunie aux premières feuilles thermorétractables (9, 10) par des lignes de soudage discontinues, formant après rétraction du film des lignes de moindre résistance.

7. Système d'emballage selon l'une quelconque des revendications 1 à 6, **caractérisé en ce qu'**une feuille de protection thermique (13), notamment en papier, est intercalée entre l'ensemble des produits (12) disposé à l'intérieur de la caisse (1), d'une part, et le film continu formé par la réunion des feuilles thermorétractables (9, 10, 14), d'autre part.

8. Système d'emballage selon l'ensemble des revendications 2 et 7, **caractérisé en ce que** la feuille de protection thermique (13) possède une forme rectangulaire, en correspondance avec la section horizontale de la caisse en carton (1) et avec la surface de la feuille thermorétractable additionnelle (14).

9. Système d'emballage selon l'une quelconque des revendications 1 à 8, **caractérisé en ce que** la feuille thermorétractable additionnelle (14) est de nature et/ou d'épaisseur et/ou de couleur différente de celles des premières feuilles thermorétractables (9, 10).

10. Procédé de constitution d'un emballage de produits avec calage par film rétractable, selon l'une quelconque des revendications 1 à 9, **caractérisé en ce que**, partant d'une caisse en carton (1) pré-formée, successivement :
- on rabat, au-dessus du bord supérieur de faces (4) de la ceinture latérale (7) en carton de la caisse (1), encore dépourvue de sa coiffe (6), les parties initialement libres de feuilles thermorétractables (9, 10) raccordées à la jonction entre le fond (2) de la caisse (1) et la ceinture latérale (3) de cette caisse (1),
- on introduit les produits à conditionner (12) à l'intérieur de la caisse (1),
- on amène au-dessus de la caisse (1) ou dans celle-ci la feuille thermorétractable additionnelle (14),
- on soude la feuille thermorétractable additionnelle (14) aux premières feuilles thermorétractables (9, 10), au niveau de la partie supérieure des faces (4) correspondantes de la ceinture latérale (3), ou au-dessus des produits (12) disposés à l'intérieur de la caisse (1), de manière à former un film unique continu, et
- on procède à la rétraction de ce film, par chauffage, de manière à le serrer sur l'ensemble des produits (12) disposés à l'intérieur de la caisse (1).

11. Procédé selon la revendication 10, **caractérisé en ce que** les opérations de soudage de la feuille thermorétractable additionnelle (14) aux premières feuilles thermorétractables (9, 10), et de rétraction du film résultant de la réunion de ces feuilles (9, 10, 14), sont réalisées de façon simultanée.

12. Procédé selon la revendication 10 ou 11, **caractérisé en ce que**, dans le cas où une feuille de protection thermique (13) doit être intercalée, celle-ci est amenée à l'intérieur de la caisse (1), après l'introduction des produits (12) à conditionner et avant l'amenée de la feuille thermorétractable additionnelle (14).

13. Procédé selon l'une quelconque des revendications 10 ou 12, **caractérisé en ce que** les parties (9a, 10a) des premières feuilles thermorétractables (9, 10), rabattues contre l'extérieur des faces (4) correspondantes de la ceinture latérale (3) de la caisse (1), sont maintenues temporairement (en 11) contre l'extérieur de ces faces (4), par collage ou par pincement, au moins pendant la phase d'introduction des produits (12) à conditionner.

14. Procédé selon la revendication 13, **caractérisé en ce que** les parties rabattues (9a, 10a) des premières feuilles thermorétractables (9, 10) sont maintenues temporairement contre l'extérieur des faces (4) correspondantes de la ceinture latérale (3) par des points de colle (11), réalisés avec une colle visqueuse.

15. Procédé selon la revendication 13, **caractérisé en ce que** les parties rabattues (9a, 10a) des premières feuilles thermorétractables (9, 10) sont maintenues temporairement contre l'extérieur des faces (4) correspondantes de la ceinture latérale (3) par des points de pincement, résultant de fentes, encoches ou empreintes ménagées dans la zone supérieure des faces (4) de la ceinture latérale (3).

16. Procédé selon l'une quelconque des revendications 10 à 15, **caractérisé en ce que** l'amenée de la feuille thermorétractable additionnelle (14) est réalisée par déroulage d'une bobine (22) de film thermorétractable, et par découpe de ce film au-dessus d'un emplacement recevant la caisse (1), en particulier au-dessus d'un convoyeur (17).

17. Procédé selon la revendication 16, **caractérisé en ce que** le déroulage et la découpe du film stocké sur la bobine (22) sont réalisés à un poste de travail qui réalise aussi le soudage de la feuille thermorétractable additionnelle (14) aux premières feuilles thermorétractables (9, 10).

18. Procédé selon l'ensemble des revendications 12 et 16, **caractérisé en ce que**, dans le cas de l'utilisation d'une feuille de protection thermique (13), l'amenée de cette feuille (13) est réalisée par déroulage d'une bobine (18) de bande en matériau protecteur, et par découpe de cette bande au-dessus d'un emplacement recevant la caisse (1), en particulier au-dessus du convoyeur (17).

## Claims

1. System for packaging products with immobilization by means of a shrink film covering all the products (12) arranged inside a cardboard box (1) and, after its shrinking, holding these products (12) against one another and also against the base (2) of the box (1), the packaging system using cardboard boxes (1) comprising a base (2) and a lateral band (3) in cardboard and sheets (9, 10) in heat-shrinkable material attached, via one of their edges, in the region of the join between the base (2) of the box (1) and at least two sides (4) of the lateral band (3) of this box (1), **characterized in that**, in addition to the sheets (9, 10) in heat-shrinkable material attached to the region of the join between the base (2) of the box (1) and the lateral band (3) of this box (1), provision is made for an additional heat-shrinkable sheet (14) brought to the level of the upper part of the lateral band (3) or of the products (12) and connected by means of welding to the previous heat-shrinkable sheets (9, 10) in order to form a single film that is shrunk over the products (12) arranged inside the box (1), in order to immobilize them.

2. Packaging system according to Claim 1, **characterized in that** the additional heat-shrinkable sheet (14) has a rectangular shape corresponding to the horizontal section of the cardboard box (1).

3. Packaging system according to Claim 2, **characterized in that**, in the case of a cardboard box (1) provided with two heat-shrinkable sheets (9, 10) attached, respectively, in the region of the join between the base (2) of the box (1) and two opposing faces (4) of the lateral band (3) of this box (1), the additional heat-shrinkable sheet (14) is welded to the first two heat-shrinkable sheets (9, 10) along two parallel lines so as to form, by means of the joining of the three sheets (9, 10, 14), a continuous heat-shrinkable strip.

4. Packaging system according to Claim 3, **characterized in that**, insofar as the three sheets (9, 10, 14) consist of uniaxially oriented heat-shrinkable plastic, the orientation directions of these three sheets (9, 10, 14) are coordinated, in particular in the transverse direction of the box (1).

5. Packaging system according to any one of Claims 1 to 4, **characterized in that** the additional heat-shrinkable sheet (14) is joined to the first heat-shrinkable sheets (9, 10) by continuous welding lines so as to form a continuous-surface single film.

6. Packaging system according to any one of Claims 1 to 4, **characterized in that** the additional heat-shrinkable sheet (14) is joined to the first heat-shrinkable sheets (9, 10) by discontinuous welding lines forming, after shrinkage of the film, lines of least resistance.

7. Packaging system according to any one of Claims 1 to 6, **characterized in that** a heat-protection sheet (13) particularly made of paper, is inserted between the assembly of products (12) arranged inside the box (1) on the one hand and the continuous film formed by the joining of the heat-shrinkable sheets (9, 10, 14) on the other.

8. Packaging system according to both of Claims 2 and 7, **characterized in that** the heat-protection sheet (13) has a rectangular shape corresponding to the horizontal section of the cardboard box (1) and to the surface of the additional heat-shrinkable sheet (14).

9. Packaging system according to any one of Claims 1 to 8, **characterized in that** the additional heat-shrinkable sheet (14) is of a nature and/or thickness and/or color different than those of the first heat-shrinkable sheets (9, 10).

10. Method for forming packaging for products with immobilization by means of a shrink film according to any one of Claims 1 to 9, **characterized in that**, starting from a preformed cardboard box (1), in succession:
- the initially free parts of heat-shrinkable sheets (9, 10) connected to the join between the base (2) of the box (1) and the lateral band (3) of this box (1) are folded over the upper edge of faces (4) of the cardboard lateral band (7) of the box (1) that is still without its cover (6);
- the products (12) to be packaged inside the box (1) are inserted;
- the additional heat-shrinkable sheet (14) is placed over the box (1) or into the latter;
- the additional heat-shrinkable sheet (14) is welded to the first heat-shrinkable sheets (9, 10), at the level of the upper part of the corresponding faces (4) of the lateral band (3) or over the products (12) arranged inside the box (1), so as to form a single continuous film; and
- this film is shrunk, by means of heating, so as to tighten it over all the products (12) arranged inside the box (1).

11. Method according to Claim 10, **characterized in that** the operations of welding the additional heat-shrinkable sheet (14) to the first heat-shrinkable sheets (9, 10) and of shrinking the film resulting from the joining of these sheets (9, 10, 14) are carried out simultaneously.

12. Method according to Claim 10 or 11, **characterized in that**, if a heat-protection sheet (13) has to be inserted it is placed inside the box (1) after insertion of the products (12) to be packaged and before insertion of the additional heat-shrinkable sheet (14).

13. Method according to either of Claims 10 and 12, **characterized in that** the parts (9a, 10a) of the first heat-shrinkable sheets (9, 10) folded over against the outside of the corresponding faces (4) of the lateral band (3) of the box (1) are held temporarily (at 11) against the outside of these faces (4) by means of adhesive bonding or by pinching, at least during the step of inserting the products (12) to be packaged.

14. Method according to Claim 13, **characterized in that** the folded-over parts (9a, 10a) of the first heat-shrinkable sheets (9, 10) are held temporarily against the outside of the corresponding faces (4) of the lateral band (3) by means of adhesive dots (11) produced with a viscous adhesive.

15. Method according to Claim 13, **characterized in that** the folded-over parts (9a, 10a) of the first heat-shrinkable sheets (9, 10) are held temporarily against the outside of the corresponding faces (4) of the lateral band (3) by pinching points resulting from slits, notches or impressions produced in the upper zone of the faces (4) of the lateral band (3).

16. Method according to any one of Claims 10 to 15, **characterized in that** the additional heat-shrinkable sheet (14) is supplied by unwinding from a reel (22) of heat-shrinkable film and by cutting this film above a location receiving the box (1), in particular above a conveyor (17).

17. Method according to Claim 16, **characterized in that** the unwinding and cutting of the film stored on the reel (22) take place at a work station that also carries out welding of the additional heat-shrinkable sheet (14) to the first heat-shrinkable sheets (9, 10).

18. Method according to both Claims 12 and 16, **characterized in that** in the case of the use of a heat-protection sheet (13), this sheet (13) is supplied by unwinding from a reel (18) of protective strip and by cutting this strip above a location receiving the box (1), in particular above the conveyor (17).

## Patentansprüche

1. System zur Verpackung von Produkten mit Fixierung durch eine Schrumpffolie, die das Ensemble von Produkten (12) umhüllt, die im Innern einer Schachtel (1) aus Pappe angeordnet sind, und die nach ihrem Schrumpfen gewährleistet, dass diese Produkte (12) gegeneinander und auch gegen den Boden (2) der Schachtel (1) festgehalten werden, wobei das Verpackungssystem Schachteln (1) aus Pappe verwendet, die einen Boden (2) und eine Seitenwand (3) aus Pappe umfassen, sowie Folien (9, 10) aus thermisch schrumpfbarem Material, die mit einem ihrer Ränder im Bereich der Verbindung zwischen dem Boden (2) der Schachtel (1) und mindestens zwei Seiten (4) der Seitenwand (3) dieser Schachtel (1) befestigt sind, **dadurch gekennzeichnet, dass** zusätzlich zu den Folien (9, 10) aus thermisch schrumpfbarem Material, die im Bereich der Verbindung zwischen dem Boden (2) der Schachtel (1) und der Seitenwand (3) dieser Schachtel (1) befestigt sind, eine weitere thermisch schrumpfbare Folie (14) vorgesehen ist, die in Höhe des oberen Teils der Seitenwand (3) oder der Produkte (12) eingeführt wird und mit den vorgenannten thermisch schrumpfbaren Folien (9, 10) durch Schweissen verbunden wird, um einen einzigen Film zu bilden, der über die im Innern der Schachtel (1) angeordneten Produkte (12) geschrumpft wird, um deren festen Sitz zu gewährleisten.

2. Verpackungssystem nach Anspruch 1, **dadurch gekennzeichnet, dass** die zusätzliche thermisch schrumpfbare Folie (14) eine rechteckige Form hat, die dem Horizontalquerschnitt der Pappschachtel (1) entspricht.

3. Verpackungssystem nach Anspruch 2, **dadurch gekennzeichnet, dass** im Fall einer Pappschachtel (1), die mit zwei thermisch schrumpfbaren Folien (9, 10) versehen ist, die jeweils im Bereich der Verbindung zwischen dem Boden (2) der Schachtel (1) und zwei entgegengesetzten Seiten (4) der Seitenwand (3) dieser Schachtel (1) befestigt sind, die zusätzliche thermisch schrumpfbare Folie (14) an die zwei ersten thermisch schrumpfbaren Folien (9, 10) entlang zwei parallelen Linien geschweisst wird, so dass durch die Verbindung der drei Folien (9, 10, 14) ein fortlaufender thermisch schrumpfbarer Streifen gebildet wird.

4. Verpackungssystem nach Anspruch 3, **dadurch gekennzeichnet, dass** in dem Maße, wie die drei Folien (9, 10, 14) aus thermisch schrumpfbarem Kunststoff mit einseitiger Orientierung bestehen, die Orientierungen dieser drei Folien (9, 10, 14) koordiniert sind, und zwar in der zur Schachtel (1) quer verlaufenden Richtung.

5. Verpackungssystem nach einem der Ansprüche 1 bis 4, **dadurch gekennzeichnet, dass** die zusätzliche thermisch schrumpfbare Folie (14) mit den ersten thermisch schrumpfbaren Folien (9, 10) durch kontinuierliche Schweissnähte so verbunden ist, dass ein einziger Film mit durchgehender Fläche gebildet wird.

6. Verpackungssystem nach einem der Ansprüche 1 bis 4, **dadurch gekennzeichnet, dass** die zusätzliche thermisch schrumpfbare Folie (14) mit den ersten thermisch schrumpfbaren Folien (9, 10) durch unterbrochene Schweissnähte so verbunden ist, dass nach dem Schrumpfen der Folie Nähte mit geringerer Reißfestigkeit entstehen.

7. Verpackungssystem nach einem der Ansprüche 1 bis 6, **dadurch gekennzeichnet, dass** ein Wärmeschutzblatt (13), insbesondere aus Papier, eingefügt wird zwischen das Ensemble von im Inneren der Schachtel (1) angeordneten Produkten (12) einerseits und der durchgehenden Folie, die durch die Verbindung der thermisch schrumpfbaren Folien (9, 10, 14) andererseits entsteht.

8. Verpackungssystem nach der Gesamtheit der Ansprüche 2 und 7, **dadurch gekennzeichnet, dass** das Wärmeschutzblatt (13) eine rechteckige Form hat, die mit dem horizontalen Querschnitt der Pappschachtel (1) und mit der Fläche der zusätzlichen thermisch schrumpfbaren Folie (14) übereinstimmt.

9. Verpackungssystem nach einem der Ansprüche 1 bis 8, **dadurch gekennzeichnet, dass** die zusätzliche thermisch schrumpfbare Folie (14) eine Beschaffenheit und/oder Dicke und/oder Farbe aufweist, die von denjenigen der ersten thermisch schrumpfbaren Folien (9, 10) verschieden sind.

10. Verfahren zum Aufbau einer Verpackung von Produkten mit Fixierung durch Schrumpffolie nach einem der Ansprüche 1 bis 9, **dadurch gekennzeichnet, dass** es ausgehend von einer vorgefalteten Pappschachtel (1) die sukzessiven Schritte umfasst:
- über den oberen Rand der Flächen (4) des Seitenstreifens (7) der Pappschachtel (1), die noch keinen Deckel (6) hat, werden die zunächst freien Teile der thermisch schrumpfbaren Folien (9, 10) umgelegt, die an der Verbindung zwischen dem Boden (2) der Schachtel (1) und der Seitenwand (3) dieser Schachtel (1) befestigt sind,
- die zu verpackenden Produkte (12) werden ins Innere der Schachtel (1) eingelegt,
- oberhalb der Schachtel (1) oder in diese wird die zusätzliche thermisch schrumpfbare Folie (14) herangeführt,
- die zusätzliche thermisch schrumpfbare Folie (14) wird an die ersten thermisch schrumpfbaren Folien (9, 10) in Höhe des oberen Teils der entsprechenden Flächen (4) der Seitenwand (3) oder oberhalb der Produkte (12), die sich im Inneren der Schachtel (1) befinden, in der Weise geschweisst, dass eine einzige kontinuierliche Folie gebildet wird, und
- die Schrumpfung dieser Folie erfolgt durch Erhitzen, und zwar so, dass sie über dem Ensemble von Produkten (12) im Innern der Schachtel (1) festgespannt wird.

11. Verfahren nach Anspruch 10, **dadurch gekennzeichnet, dass** die Arbeitsgänge des Schweissens der zusätzlichen thermisch schrumpfbaren Folie (14) an die ersten thermisch schrumpfbaren Folien (9, 10) und das Schrumpfen der Folie, die aus der Verbindung dieser Folien (9, 10, 14) resultiert, gleichzeitig durchgeführt werden.

12. Verfahren nach Anspruch 10 oder 11, **dadurch gekennzeichnet, dass** in dem Fall, wo ein Wärmeschutzblatt (13) zwischengeschoben werden muss, dieses Blatt in das Innere der Schachtel (1) eingelegt wird, nachdem die zu verpackenden Produkte (12) dorthin gebracht wurden und bevor die zusätzliche thermisch schrumpfbare Folie (14) herangeführt wird.

13. Verfahren nach einem der Ansprüche 10 oder 12, **dadurch gekennzeichnet, dass** die Teile (9a, 10a) der ersten thermisch schrumpfbaren Folien (9, 10), die nach der Außenseite der entsprechenden Flächen (4) der Seitenwand (3) der Schachtel (1) umgelegt werden, vorübergehend gegen die Außenseite dieser Flächen (4) durch Kleben oder durch Klemmen festgehalten werden (bei 11), zumindest während der Zeit, in der die zu verpackenden Produkte (12) eingebracht werden.

14. Verfahren nach Anspruch 13, **dadurch gekennzeichnet, dass** die umgelegten Teile (9a, 10a) der ersten thermisch schrumpfbaren Folien (9, 10) vorübergehend gegen die Außenseite der entsprechenden Flächen (4) der Seitenwand (3) durch Klebstoffpunkte (11) festgehalten werden, die mit einem viskosen Klebstoff gemacht werden.

15. Verfahren nach Anspruch 13, **dadurch gekennzeichnet, dass** die umgelegten Teile (9a, 10a) der ersten thermisch schrumpfbaren Folien (9, 10) vorübergehend gegen die Außenseite der entsprechenden Flächen (4) der Seitenwand (3) durch stellenweises Einklemmen in Schlitzen, Kerben oder Vertiefungen festgehalten werden, die im oberen Bereich der Flächen (4) der Seitenwand (3) vorgesehen sind.

16. Verfahren nach einem der Ansprüche 10 bis 15, **dadurch gekennzeichnet, dass** die zusätzliche thermisch schrumpfbare Folie (14) zugeführt wird, indem thermisch schrumpfbare Folie von einer Rolle (22) abgewickelt wird und diese Folie oberhalb eines Aufnahmeplatzes für die Schachtel (1) abgeschnitten wird, und zwar insbesondere oberhalb einer Fördereinrichtung (17).

17. Verfahren nach Anspruch 16, **dadurch gekennzeichnet, dass** das Abwickeln und das Abschneiden der auf der Rolle (22) gelagerten Folie in einer Arbeitsstation ausgeführt werden, wo auch die zusätzliche thermisch schrumpfbare Folie (14) an die ersten thermisch schrumpfbaren Folien (9, 10) geschweisst wird.

18. Verfahren nach der Gesamtheit der Ansprüche 12 und 16, **dadurch gekennzeichnet, dass** im Fall der Verwendung eines Wärmeschutzblatts (13) dieses Blatt (13) zugeführt wird durch Abwickeln eines Streifens Wärmeschutzmaterial von einer Rolle (18) und durch Abschneiden dieses Streifens oberhalb eines Aufnahmeplatzes für die Schachtel (1), und zwar insbesondere oberhalb der Fördereinrichtung (17).
